# EUROPÄISCHE PATENTSCHRIFT

(11) **EP 1 212 500 B1**
(45) Veröffentlichungstag und Bekanntmachung des Hinweises auf die Patenterteilung: **26.01.2005**
(21) Anmeldenummer: 00964037.6
(22) Anmeldetag: 25.08.2000
(51) Int. Cl.: E05B 27/00, E05B 19/00

(54) **SCHLIESSVORRICHTUNG, INSBESONDERE FÜR KRAFTFAHRZEUGE**
LOCKING DEVICE, ESPECIALLY FOR USE IN MOTOR VEHICLES
DISPOSITIF DE FERMETURE, EN PARTICULIER POUR VEHICULES A MOTEUR

(30) Priorität: 15.09.1999 DE 19944070
(43) Veröffentlichungstag der Anmeldung: 12.06.2002
(73) Patentinhaber: Huf Hülsbeck & Fürst GmbH & Co. KG, 42551 Velbert (DE)
(72) Erfinder: JACOB, Dirk, 42579 Heiligenhaus (DE)
(74) Vertreter: Mentzel, Norbert, Dipl.-Phys.
(86) Internationale Anmeldenummer: PCT/EP2000/008296
(87) Internationale Veröffentlichungsnummer: WO 2001/020111

(56) Entgegenhaltungen:
- EP-A- 0 367 433
- CH-A- 651 628
- DE-U- 9 207 919
- US-A- 3 035 433

## Beschreibung

Die Erfindung richtet sich auf eine Schließvorrichtung. Das Anwendungsgebiet der Erfindung richtet sich insbesondere auf Kraftfahrzeuge etc..

Bei Schließvorrichtungen der oben genannten Art ist es bei einem von der Fa. Huf gefertigten Schlüssel bekannt, Codebahnen auf beiden Flächenseiten des Schlüssels rotationssymmetrisch zur Längsachse des Schlüssels anzuordnen. Auf jeder der beiden Flächenseiten ist jeweils im Bereich einer Kante ein, den Schlüssel typisierendes Profil angebracht. Diese Profile auf beiden Flächenseiten des Schlüssels sind ebenfalls rotationssymmetrisch zueinander angeordnet. Durch die rotationssymmetrische Anordnung der Codebahnen und Profile kann der Schlüssel in beiden möglichen Einstecklagen in den Schlüsselkanal eines Schließzylinders eingeführt werden. Beim Einstecken des Schlüssels werden die Codebahnen von den Zuhaltungen durchfahren.

Der Schließzylinder ist vorzugsweise an einer Tür oder Klappe eines Fahrzeugs angeordnet und bewirkt mittels einer Betätigung des in den Schlüsselkanal eingesteckten Schlüssels die Ver- oder Entriegelung einer Betätigungseinrichtung zum Öffnen eines Schlosses oder das Betätigen eines Schalters.

Bei einer bekannten Schließvorrichtung gemäß der US 3,035,433 hat der Schlüssel auf jeder seiner beiden Flächenseiten Codebahnen, welche von seitlich angeordneten Zuhaltungen abgegriffen werden. Von einer Schmalseite des Schlüssels ist zwar ein Profil angeordnet, doch ist dieses zu beiden Flächenseiten des Schlüssels hin geöffnet. Die Anordnung einer Nut an der Schmalseite des Schlüssels, die zu drei Seiten hin geschlossen ist, fehlt.

Damit nicht jeder Schlüssel in jeden Schließzylinder einführbar ist, sind wie bereits im Vorhergehenden ausgeführt, Profile an den äußeren Bereichen der Flächenseiten vorgesehen. Die Profile der Schlüssel zu unterschiedlichen Typen von Schließzylindern sind dabei unterschiedlich ausgeformt und dimensioniert, und korrespondieren jeweils mit entsprechend ausgeformten Stegen/Vorsprüngen an den Seitenwänden des Schlüsselkanals.

Die Codebahn benötigt aus fertigungstechnischen Gründen eine bestimmte Mindesthöhe, die auch ein reibungsloses, nicht hakendes Durchfahren der Zuhaltungen in der Codebahn gewährleisten, wenn der Schlüssel in den Schlüsselkanal eingeführt wird.

Von Nachteil bei derartigen Schließvorrichtungen ist es, dass die Aufbruchresistenz dieser Schlösser nicht weiter durch eine Verkleinerung des Schlüsselkanals reduziert werden kann, da die minimale Bauhöhe der dazugehörigen Schlüssel durch die technisch bedingte Höhe der Codebahnen und die Profile begrenzt ist.

Eine Verkleinerung der Schlüsselhöhe bei den bekannten Schlüsseln würde dazu führen, dass die außen an den Flächenseiten des Schlüssels angeordneten Profile die Codebahnen schneiden und diese öffnen würden. Der Schlüssel wäre dann nicht mehr funktionsfähig.

Der Erfindung liegt die Aufgabe zugrunde, eine zuverlässige Schließvorrichtung zu schaffen, wo beim Einführen des Schlüssels ein reibungsloses, nicht hakendes Durchfahren gewährleistet ist und die Aufbruchresistenz verbessert werden kann.

Dies wird erfindungsgemäß durch die in Anspruch 1 genannten Maßnahmen erreicht, denen folgende besondere Bedeutung zukommt.

Gemäß Patentanspruch 1 genügt es, die zur Unterscheidung verschiedener Schlüsseltypen dienenden Profile an wenigstens einer der Schmalseiten in Form einer Nut anzuordnen. Durch diese Maßnahme, kann die Schlüsselhöhe weiter reduziert werden, da die Codebahnen nicht mehr durch die Profile aufgeschnitten werden können. Durch die resultierende mögliche Verkleinerung des Schlüsselkanals, wird der Schließzylinder auch aufbruchssicherer, da mit jedem mm den das Aufbruchswerkzeug kleiner werden muss, um noch in den Schlüsselkanal eingeführt zu werden, auch die maximal ausübbare Kraft kleiner wird.

Weiterhin ergibt sich bei der Anordnung einer Nut auf einer oder beider Schmalseiten des Schlüssels die überraschende Wirkung, dass der erfindungsgemäße Schlüssel das Kippeln verringert, und so ein weitaus geringerer Verschleiß des Schließzylinders und der Zuhaltungen bei wiederholtem Einführen und Betätigen des Schließzylinders mit dem Schlüssel erfolgt. Weil sich die Nut über die ganze Länge der Codebahn erstreckt, wird während der gesamten Einschubbewegung ein Verkippen des Schlüssels verhindert. Die Führungsmittel greifen von vornherein in die Nut ein. Dies verbessert die Führung des Schlüssels im Schließzylinder.

Werden, wie in Anspruch 2 vorgesehen, die Nuten auf jeweils beiden sich gegenüberliegenden Schmalseiten des Schlüssels angeordnet, so kann dieser Schlüssel auch in jeder möglichen Einstecklage in den Schlüsselkanal eingeführt werden. Es handelt sich dann um einen Wendeschlüssel.

Gemäß Anspruch 3 ist es ferner sinnvoll, dass in entsprechender Lage im Schlüsselkanal ein Vorsprung/Steg angeordnet ist, die in die Nut/Nuten des Schlüssels eingreifen, wenn dieser in den Schlüsselkanal eingesteckt wird.

Nach Anspruch 4 kann es auch sinnvoll sein, wenn die am Schlüssel angeordnete Nut eine Anschlagfläche an ihrem kopfseitigen Ende aufweist und diese Anschlagfläche gegen eine am Vorsprung angeordnete Kopffläche aufläuft, wodurch die Einstecktiefe des Schlüssels begrenzt wird.

Durch das gemäß Anspruch 6 vorgesehene mehrflächige Relief der Nut, das für jeden Schlüsseltyp variiert werden kann, insbesondere was die Anzahl der Flächen sowie deren Winkel zueinander als wie auch die Form der Flächen betrifft, kann eine große Vielfalt von Schlüsseltypen erzeugt werden.

Diese Vielfalt wird durch die Kombination von radiellen Flächenabschnitten und ebenen Flächenabschnitten in der Nutfläche noch erhöht.

Gemäß Anspruch 8 ist es sinnvoll, wenn der, in die Nut einfahrende Vorsprung/Steg entsprechende Seitenflächen aufweist, die wenigstens zu einem Teil der korrespondierenden schlüsselseitigen Flächenabschnitte in der Nut formschlüssig sind.

Anhand der verschiedenen Reliefs der Nut bzw. der korrespondierenden Reliefs der Vorsprünge im Schlüsselkanal kann innerhalb eines Schließsystems an einem Hauptschlüssel eine Vielzahl von Nebenschlüsseln zugeordnet werden.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: schematisch einen erfindungsgemäßen Schlüssel in perspektivischer Ansicht,
- Fig. 2: einen Schnitt entlang der Linie II - II' von Fig. 1,
- Fig. 3: einen Schnitt entsprechend Fig. 2 durch eine weitere Ausführungsform des erfindungsgemäßen Schlüssels,
- Fig. 4: einen Schnitt entsprechend Fig. 2 durch einen Innenbahnschlüssel gemäß dem Stand der Technik, dessen Höhe der des Schlüssels in den Fig. 2 und 3 entspricht,
- Fig. 5: schematisch einen erfindungsgemäßen Schließzylinder in einer Fahrzeugtür.

Die erfindungsgemäße Schließvorrichtung richtet sich insbesondere auf Schließzylinder für Innenbahn- oder Bohrmuldenschlüssel.

Die erfindungsgemäße Schließvorrichtung umfasst einen Schließzylinder 20, dessen in einem Zylindergehäuse (hier nicht zeichnerisch dargestellt) drehbarer Zylinderkern (hier nicht zeichnerisch dargestellt) durch zahlreiche federbelastete Zuhaltungen 27 normalerweise gesperrt ist. Im vorliegenden Fall handelt es sich um Plättchenzuhaltungen. Diese Zuhaltungen 27 werden beim Einführen eines ordnungsgemäßen Schlüssels 10, der an seinen Flächenseiten 11 die Codebahnen 13 aufweist, derart verstellt, dass die Zuhaltungen nicht mehr über die Mantelfläche des Zylinderkerns hinausragen, und der Zylinderkern somit im Zylindergehäuse drehbar ist. Durch eine Drehbewegung des eingesteckten Schlüssels 10 kann der Benutzer daraufhin eine Betätigungseinrichtung mittels der Schließvorrichtung entriegeln oder verriegeln, je nach Drehrichtung des Schlüssels 10.

Beim Einschieben des Schlüssels 10 in den Schlüsselkanal 21 eines Schließzylinders 20, wie er in Fig. 5 schematisch dargestellt ist, durchfahren die im Schlüsselkanal 21 angeordneten Zuhaltungen 27 die in diesem Ausführungsbeispiel auf beiden Flächenseiten 11 des Schlüssels 10 angeordneten Codebahnen 13. Die Zuhaltungen 27 bewegen sich beim Einfahren des Schlüssels 10 in den Schließzylinder 20 entsprechend der Topographie der Führungsflächen 16, die entlang der Codebahnen 13 angeordnet sind. In der Endposition des Schlüssels 10 sind die Zuhaltungen in ihrer, dem Zylinderkern des Schließzylinders eine Drehbewegung erlaubenden Stellung.

Bei dem erfindungsgemäßen Schlüssel 10, wie er in den Fig. 1 bis 3 dargestellt ist, ist eine Nut 14', 14" auf beiden Schmalseiten 12 des Schlüssels 10 angeordnet. Diese Nut 14', 14" weist ein Relief 17 auf, das aus einer Aneinanderreihung verschiedener Flächenabschnitte 18, 19 besteht. Durch diese Aneinanderreihung verschiedener Flächenabschnitte 18, 19 können viele verschiedene Nuttypen erzeugt werden, so dass nicht jeder Schlüssel 10 in jeden Schließzylinder 20 der vorgesehenen Bauart einführbar ist.

Im Ausführungsbeispiel eines Hauptschlüssels eines Schließsystems, wie in Fig. 2 dargestellt, sind Zylinder-Flächenabschnitte 18 neben planaren Flächenabschnitten 19 angeordnet, die das Relief 17 der Nut 14' bilden. Bei dem in Fig. 3 im Schnitt dargestellten Nebenschlüssel 10', zu dem selben Schließsystem, zu dem auch der in Fig. 2 dargestellte Hauptschlüssel 10 gehört, sind lediglich planare Flächenabschnitte 19 im Relief der Nut 14" angeordnet. Der Nebenschlüssel 10' gemäß Fig. 3 kann nicht in einen Haupt-Schließzylinder eingesteckt werden, der alleine dem in Fig. 2 dargestellten Hauptschlüssel 10 zugeordnet ist. Andersrum kann jedoch der Hauptschlüssel 10 auch in einen Schließzylinder eingesteckt werden und diesen betätigen, der einen Nebenschlüssel 10' zugeordnet ist.

Als Gegenstück zu den schlüsselseitigen Nuten sind an den Schmalseiten 22 des Schlüsselkanals 21 des Schließzylinders 20 Vorsprünge 24 angeordnet (vergl. Fig. 5), die parallel zum Längsverlauf des Schlüsselkanals 22 angeordnet sind.

Die im Schlüsselkanal 21 angeordneten Vorsprünge 24 weisen an ihrer Oberfläche angeordnete parallel zu ihrer Längsachse verlaufende Mantelflächen 26 auf. Das äußere Relief des Vorsprungs 26 stellt dabei ein negatives Abbild des nutseitigen Reliefs 17 des zu diesem Schließzylinder 20 passenden Schlüssels 10 dar. Beim Einschieben des Schlüssels 10 in den Schlüsselkanal 21 passen somit die vorgesehenen Vorsprünge 24 formschlüssig in die Nuten 14'.

Hierbei ist allerdings zu bemerken, dass beim Einstecken eines Hauptschlüssel in den Schlüsselkanal eines Neben-Schließzylinders mit einem nebengeordneten Vorsprungsprofil nur ein teilweiser Formschluss zwischen den Nuten und den jeweiligen Vorsprüngen vorliegt. So ist der Hauptschlüssel 10 gemäß Fig. 2 in einen Schließzylinder einsteckbar, der ein Vorsprungsrelief gemäß einer negativen Ausformung der Nut 14" aus Fig. 3 aufweist.

In Fig. 4 ist ferner ein Schnitt durch einen Schlüssel 10" gemäß dem Stand der Technik dargestellt, der jedoch in seiner Höhe verkleinert wurde, wobei das den Schlüssel typisierende Profil 14 in unveränderter Tiefe angebracht worden ist. Dieses Profil 14 öffnet hierbei jeweils die Codebahn 13 an den Stellen, an denen die Codebahn 13 sich dem Ende der Flächenseite 11 annähert. Begrenzt man die maximale Höhe solcher Spitzen der Codebahn 13, so würde gleichzeitig auch die Anzahl der Variationsmöglichkeiten der Codebahnen 13 erheblich geringer. Es könnten viel weniger Schlüssel mit verschiedenen Codebahnen 13 aufgelegt werden. Derselbe Nachteil ergibt sich auch aus einer Verkleinerung des Profils 14 wenn dieses auf eine bestimmte Eintiefung begrenzt wird. Auch hierdurch wird die Variation in den Schlüsseltypen erheblich eingeschränkt.

### Bezugszeichenliste:

- 10: Schlüssel
- 10': Nebenschlüssel
- 10": Schlüssel gem. dem Stand der Technik

- 11: Flächenseite des Schlüssels 10
- 12: Schmalseite des Schlüssels 10
- 13: Codebahnen
- 14: Profil
- 14': Nut / Profil
- 14": Nut eines Nebenschlüssels
- 15: Endfläche der Nut 14', 14"
- 16: Führungsflächen
- 17: Relief
- 18: Zylinderflächenabschnitte
- 19: planare Flächenabschnitte
- 20: Schließzylinder
- 21: Schlüsselkanal .
- 22: Schmalseite des Schlüsselkanals 21

- 24: Vorsprung
- 25: Kopffläche des Vorsprungs 24
- 26: Mantelflächen des Vorsprungs 24
- 27: Zuhaltungen

- 30: Fahrzeugtür
- 31: Schlüsselspitze

## Patentansprüche

1. Schließvorrichtung, insbesondere für Kraftfahrzeuge, fahrzeugseitig bestehend aus einem Schließzylinder (20) an wenigstens einer Tür (30), Klappe od. dgl., wobei der Schließzylinder (20) einen Schlüsselkanal (21) mit Zuhaltungen (26) aufweist,
und einem in den Schlüsselkanal (21) des Schließzylinder (20) einführbaren Schlüssel (10; 10'), mittels dessen der Schließzylinder (20) von einer, ein Schloss sperrenden Lage in eine das Schloss entsperrenden Klage und umgekehrt zu überführen ist und/oder der Schlüssel einen Schalter betätigt,
wobei der Schlüssel (10, 10') Flächenseiten (11) und Schmalseiten (12) aufweist, und auf den Flächenseiten (11) von den Zuhaltungen (26) durchfahrbare Codebahnen (13) angeordnet sind,
die Codebahnen Führungsflächen (16) in einer diesen Schlüssel (10) kennzeichnenden Topographie aufweisen, entlang denen sich die Zuhaltungen (26) beim Einstecken des Schlüssels (10; 10') in den Schlüsselkanal (21) bewegen,
an dem Schlüssel (10; 10') neben den Codebahnen (13) wenigstens ein, den Schlüssel (10; 10') typisierendes Profil angeordnet ist,
das Profil auf wenigstens einer der Schmalseiten (12) in Form einer 3-seitig geschlossenen Nut (14'; 14") in den Schlüssel (10; 10') eingelassen ist,
die Nut zu den Flächenseiten (11) des Schlüssels (10; 10') hin geschlossen ist und sich über die ganze Länge der Codebahn (13) erstreckt.

2. Schließvorrichtung nach Anspruch 1, **dadurch gekennzeichnet, dass** die Nut (14', 14") auf jeweils zwei sich gegenüberliegenden Schmalseiten (12) des Schlüssels (10; 10') angeordnet ist.

3. Schließvorrichtung nach Anspruch 1, **dadurch gekennzeichnet, dass** an den oberen und/oder unteren Schmalseiten (12) des Schlüsselkanals (21) ein Vorsprung (24) angeordnet ist, der in die Nut/Nuten (14', 14") eines in den Schließzylinder eingesteckten Schlüssels (10; 10') eingreift.

4. Schließvorrichtung nach einem der Ansprüche 1 bis 3, **dadurch gekennzeichnet, dass** eine in der Nut (14', 14") angeordnete Endfläche (15) und eine an dem Vorsprung (24) angeordnete Kopffläche (25) die Einstecktiefe des Schlüssels (10, 10') bestimmt.

5. Schließvorrichtung nach einem der Ansprüche 1 bis 4, **dadurch gekennzeichnet, dass** die Codebahn (13) nach oben und unten durch Führungsflächen (16) begrenzt ist.

6. Schließvorrichtung nach einem der Ansprüche 1 bis 5, **dadurch gekennzeichnet, dass** die Nut (14', 14") ein mehrflächiges Relief (17) aufweist.

7. Schließvorrichtung nach einem der Ansprüche 1 bis 6, **dadurch gekennzeichnet, dass** in dem mehrflächigen Relief (17) Zylinderflächenabschnitte (18) und planare Flächenabschnitte (19) in schlüsseltypabhängiger Folge aneinander angeordnet sind.

8. Schließvorrichtung nach einem der Ansprüche 1 bis 7, **dadurch gekennzeichnet, dass** der Vorsprung (24) Mantelflächen (26) aufweist, die, bei in dem Schließzylinder (20), eingestecktem Schlüssel (10, 10'), wenigstens zu einem Teil mit den in der schlüsselseitigen Nut (14', 14") angeordneten Flächenabschnitten (18, 19) formschlüssig sind.

9. Schließvorrichtung nach einem der Ansprüche 1 bis 8, **dadurch gekennzeichnet, dass** mittels der Nut (14', 14") Haupt- und Nebenschlüssel eines Schließsystems typisiert sind.

10. Schließvorrichtung nach einem der Ansprüche 1 bis 9, **dadurch gekennzeichnet, dass** der Schlüssel (10, 10') ein Wendeschlüssel ist.

## Claims

1. Locking device, especially for use in motor vehicles, consisting on the vehicle of one locking cylinder (20) on at least one door (30), flap or similar' whereby the locking cylinder (20) has a locking channel (21) with tumblers (26),
and a key channel (21) of the locking cylinder (20) with a key (10; 10') by means of which the locking cylinder (20) is to be moved from a position that locks the lock to an action that unlocks the lock and vice versa and/or the key operates a switch,
whereby the key (10, 10') has flat sides (11) and narrow sides (12) with code tracks (13) that can be traveled by the tumblers (26) being arranged on the flat sides (11),
the code tracks having guide surfaces (16) in a topography identifying this key (10), along which the tumblers (26) move when the key (10; 10') is inserted into the lock channel (21),
with at least one profile typifying the key (10; 10') being arranged on the key (10; 10' ) next to the code tracks (13),
the profile being let into the key (10; 10') on at least one of the narrow sides (12) in the form of a groove (14'; 14'') closed on three sides,
and with the groove being closed at the flat sides (11) of the key (10; 10') and extending along the complete length of the code track (13).

2. Locking device in accordance with claim 1, **characterized in that** the groove (14', 14'') is arranged in each case on two opposite narrow sides (12) of the lock (10; 10').

3. Locking device in accordance with claim 1, **characterized in that** a projection (24) that engages in the groove/grooves (14', 14'') in a key (10; 10') inserted into the locking cylinder is arranged at the top and/or bottom narrow sides (12) of the key channel (21).

4. Locking device in accordance with one of claims 1 to 3, **characterized in that** an end surface (15) arranged in the groove (14', 14'') and head surface (25) arranged at the projection (24) determines the depth of insertion of the key (10, 10').

5. Locking device in accordance with one of claims 1 to 4, **characterized in that** the code track (13) is limited at the top and bottom by guide surfaces (16).

6. Locking device in accordance with one of claims 1 to 5, **characterized in that** the groove (14', 14'') has a multi surface relief (17).

7. Locking device in accordance with one of claims 1 to 6, **characterized in that** cylindrical surface sections (18) and flat surface sections (19) are arranged in the multi surface relief (17) in a sequence depending on the type of key.

8. Locking device in accordance with one of claims 1 to 7, **characterized in that** the projection (24) has convex surfaces (26) that when a key (10, 10') is inserted into the locking cylinder (20) the key at least in part has a form fit with the surface sections (18, 19) arranged in groove (14', 14'') in the side of the key.

9. Locking device in accordance with one of claims 1 to 8, **characterized in that** the main and secondary key of a locking system is typified by the groove (14', 14'').

10. Locking device in accordance with one of claims 1 to 9, **characterized in that** the key (10, 10') is a turning key.

## Revendications

1. Dispositif de fermeture, en particulier pour des véhicules automobiles, composé côté véhicule, d'un cylindre de fermeture (20) sur au moins une portière (30), un volet ou analogue, le cylindre de fermeture (20) présentant un canal à clé (21) muni de paillettes (26),
et une clé (10 ; 10') susceptible d'être introduite dans le canal à clé (21) du cylindre de fermeture (20), clé au moyen de laquelle le cylindre de fermeture (20) peut être passé d'une position, bloquant une serrure, en une position, débloquant la serrure et inversement, et/ou la clé actionnant un interrupteur,
la clé (10 ; 10') présentant des faces larges (11) et des faces étroites (12) et des pistes codées (13), pouvant être parcourus par les paillettes (26), étant disposés sur les faces larges (11),
les pistes de code présentant des faces de guidage (16) en une topographie caractérisant cette clé (10), faces de guidage le long desquelles les paillettes (26) se déplacent lors de l'enfichage de la clé (10 ; 10') dans le canal à clé (21),
clé (10 ; 10') sur laquelle, outre les pistes codées (13), est disposé au moins un profil, typisant la clé (10 ; 10'),
le profil étant creusé dans la clé (10 ; 10'), sur au moins l'une des faces étroites (12), sous la forme d'une rainure (14' ; 14") fermée sur trois côtés,
la rainure étant fermée vers les faces larges (11) de la clé (10 ; 10') et s'étendant sur toute la longueur de la piste codée (13).

2. Dispositif de fermeture selon la revendication 1, **caractérisé en ce que** la rainure (14' ; 14") est disposée chaque fois sur deux faces étroites (12) opposées de la clé (10 ; 10').

3. Dispositif de fermeture selon la revendication 1, **caractérisé en ce qu'**une saillie (24), s'engageant dans la ou les rainures (14' ; 14") d'une clé (10 ; 10') enfichée dans le cylindre de fermeture, est disposée sur les faces étroites supérieures et/ou inférieures (12) du canal à clé (21).

4. Dispositif de fermeture selon l'une des revendications 1 à 3, **caractérisé en ce qu'**une face d'extrémité (15), disposée dans la rainure (14', 14"), et une face de tête (25), disposée sur la saillie (24), déterminent la profondeur d'enfichage de la clé (10 ; 10').

5. Dispositif de fermeture selon l'une des revendications 1 à 4, **caractérisé en ce qu'**une la piste codée (13) est limitée vers le haut et vers le bas par des faces de guidage (16).

6. Dispositif de fermeture selon l'une des revendications 1 à 5, **caractérisé en ce que** la rainure (14', 14") présente un relief (17) à plusieurs facettes.

7. Dispositif de fermeture selon l'une des revendications 1 à 6, **caractérisé en ce que**, dans le relief (17) à plusieurs facettes sont disposés des tronçons de facettes cylindriques (18) et des tronçons de facettes plans (19), se suivant et dépendant du type de clé.

8. Dispositif de fermeture selon l'une des revendications 1 à 7, **caractérisé en ce que** la saillie (24) présente des surfaces d'enveloppe (26), qui, lorsque la clé (10 ; 10') est enfichée dans le cylindre de fermeture (20), sont reliées par ajustement de forme, au moins pour
une partie, avec les tronçons de surface (18, 19) disposés dans la rainure (14', 14") située côté clé.

9. Dispositif de fermeture selon l'une des revendications 1 à 8, **caractérisé en ce qu'**une clé principale et une clé annexe d'un cylindre de fermeture sont typisées au moyen de la rainure (14', 14").

10. Dispositif de fermeture selon l'une des revendications 1 à 9, **caractérisé en ce que** la clé (10 ; 10') est une clé retournable.
